# EUROPÄISCHE PATENTSCHRIFT

(11) **EP 1 083 128 B1**
(45) Veröffentlichungstag und Bekanntmachung des Hinweises auf die Patenterteilung: **26.02.2003**
(21) Anmeldenummer: 00117034.9
(22) Anmeldetag: 08.08.2000
(51) Int. Cl.: B65D 6/04, B65D 1/22

(54) **Behälter**
Container
Récipient

(30) Priorität: 09.08.1999 DE 19936750
(43) Veröffentlichungstag der Anmeldung: 14.03.2001
(73) Patentinhaber: RZEMIENIUK, Bernhard, 86911 Diessen (DE)
(72) Erfinder: Müsel, Gerd, 88161 Lindenberg im Allgäu (DE)
(74) Vertreter: von Kirschbaum, Albrecht, Dipl.-Ing.

(56) Entgegenhaltungen:
- DE-U- 29 617 476
- GB-A- 717 316
- GB-A- 1 103 316
- US-A- 1 582 541
- US-A- 1 725 903

## Beschreibung

Die Erfindung betrifft Behälter gemäß dem Oberbegriff des Anspruchs 1 bzw. 2 aus umformbarem Material in Form von mindestens einer in sich ebenen Platine.

Bisher werden mittels verhältnismäßig aufwendiger technischer Verfahren, wie beispielsweise Tiefziehen, Behälter hergestellt bzw. werden Behälterteile und/oder vorgebogene Behältersegmente mittels eines der herkömmlichen Fügeverfahren zu Behältern zusammengesetzt. Bei den herkömmlichen Tiefziehtechniken ist es nicht möglich, im Ausgangsmaterial bereits Durchbrüche, Durchzüge, Sicken, usw. vorzusehen, was für ein kostengünstiges Herstellen von Behältern von großem Vorteil wäre. Ein festes Verbinden von mehreren Elementen mit Hilfe einer der herkömmlichen Fügetechniken zu einem Behälter erfordert den Einsatz von kostspieligen Spezialwerkzeugen oder -vorrichtungen. Zusätzlich sind häufig auch noch entsprechend aufwendige und damit kostspielige Anlagen zur Durchführung der verschiedenen herkömmlichen Fügetechniken erforderlich.

In Handbook of Fastening and Joining of Metal Parts, Mc Graw-Hillbook Comp. Inc. New York-Toronto-London, 1956 erste Ausgabe, Seite 494 (rechts oben) ist das Herstellen eines Behälters beschrieben, bei welchem von einem mittig angeordneten, ebenen flächigen, rechteckigen Bodenbereich ausgegangen ist, an dessen vier Seiten sich flächige Fortsätze anschließen. Diese Fortsätze müssen jeweils nach einem Abkanten um 90° miteinander beispielsweise durch Verschweißen verbunden werden. Dieser bekannte Behälter weist somit zwischen der Bodenfläche und den Seitenwänden rechteckige scharfe Eckbereiche auf, in denen sich zwangsläufig Schmutz ansammelt bzw. ansammeln kann. Ferner ist bei diesem Behälter kein in irgendeiner Weise angeformtes, ganz oder teilweise umlaufendes Profil, beispielsweise zur Aufnahme von Dichtungen, vorgesehen. In US 1,582,541 A (entspricht dem Oberbegriff des Anspruchs 1 bzw. 2) ist ein Behälter aus umformbaren Material in Form einer in sich ebenen Platine beschrieben, welche eine mit einer Anzahl Einschnitte versehene Abwicklung des herzustellenden Behälters aufweist. Dieser Behälter besteht aus einer Anzahl aus einer rechteckigen Flächeneinheit gebildeten Mantelflächen, aus einer geschlossenen bodenseitigen Fläche, die im wesentlichen aus sich teilweise überlappenden Mantelflächenfortsätzen gebildet ist, sowie aus einem ins Behälterinnere vorstehenden und zur Versteifung vorgesehenen, wulstförmigen Umlaufprofil.

Dieses wulstförmige Umlaufprofil wird bei dem bekannten Behälter dadurch erhalten, dass nach Stanzen oder Ausschneiden der Abwicklung mittels entsprechender Falzeinrichtungen zuerst das wulstförmige Profil ausgebildet wird. Anschließend werden in Verlängerung der vorgesehenen Biegekanten zwischen den einzelnen Mantelflächen in das Profil entsprechende Gehrungen eingebracht, die so bemessen sind, dass nach Durchführen des Formvorgangs die Schnittkanten der Gehrungen aneinander anliegen und durch Fügen miteinander verbunden werden können. Auf diese Weise wird ein ins Behälterinnere vorstehendes, der Verstärkung dienendes umlaufendes Profil erhalten.

In GB 1 103 316 A ist ebenfalls ein Behälter aus umformbarem Material in Form einer in sich ebenen Platine beschrieben. In den Längsrändern der Abwicklung des herzustellenden Behälters sind in Verlängerung der späteren Biegekanten zwischen den Mantelflächen V-förmige Einschnitte vorgesehen, welche so ausgelegt sind, dass in den Eckbereichen des Behälters nach dem Formen eines in den Behälter vorstehenden Flansches die Kanten der V-förmigen Einschnitte aneinander anliegen und durch Fügen miteinander verbunden werden können.

Um den hohen Anforderungen hinsichtlich der Hygiene beim Einsatz von Behältern im Hotel- und Gaststättengewerbe, in Kliniken, in Lebensmittel verarbeitenden Betrieben genügen zu können, müssen dort zum Einsatz kommende Behälter u.ä. bequem und zuverlässig zu reinigen sein, d.h. sie dürfen keine schwer zugänglichen Bereiche und Abschnitte jedweder Art aufweisen.

Aufgabe der Erfindung ist es daher, einen in Form und Größe variabel ausführbaren Behälter mit in dessen Innenbereich vorstehendem Aufnahme-/Anbindungsprofil herzustellen, der auch in Bereichen mit hohen Anforderungen hinsichtlich der Hygiene verwendet und eingesetzt werden kann, ohne dass zu dessen Herstellung teure Spezialwerkzeuge oder -vorrichtungen sowie aufwendige Anlagen zum Durchführen der gängigen Fügetechniken eingesetzt werden müssen.

Gemäß der Erfindung ist diese Aufgabe durch einen Behälter sowie Behälterteile aus verformbarem Material in Form einer in sich ebenen Platine nach dem Oberbegriff des Anspruchs 1 bzw. 2 durch die Merkmale im kennzeichnenden Teil des jeweiligen Anspruchs gelöst. Vorteilhafte Weiterbildungen sind Gegenstand der auf Anspruch 1 oder 2 unmittelbar oder mittelbar rückbezogenen Ansprüche.

Ein solcher Behälter bzw. Behälterteil weist gemäß einer bevorzugten Ausführungsform der Erfindung als umlaufendes Profil ein im Querschnitt etwa u- oder v- oder wannenförmiges Aufnahme/Anbindungsprofil auf. Ferner sind die Ausschnitte so bemessen und ausgestaltet, dass die Eckbereiche zwischen den Mantelflächen und dem profilbildenden Mantelflächenfortsätzen als kugeloberflächensegmentförmige Flächenbereiche ausgebildet sind.

In Abhängigkeit von dem Material einer Platine und einer gewünschten/bevorzugten Stoßart an Kanten/Rändern können verschiedene Fügearten angewendet und in Verbindung mit der Erfindung eingesetzt werden, so beispielsweise ein thermisches Fügen durch Schweißen, Preßschweißen, Löten, usw. in bestimmten Fällen auch durch Kleben oder auch - zumindest theoretisch, obwohl es in Verbindung mit dem Herstellen von Behältern gemäß der Erfindung nicht sinnvoll und zweckmäßig ist, - durch Verschraubungen mittels Bolzenschweißeinrichtungen u.ä. aufgebrachten Gewindebolzen. Als Ergebnis eines Fügevorgangs wird auch von einem Stumpfstoß bzw. einer Stumpfnaht gesprochen.

Da Abkantbänke sowie Vorrichtungen zum Biegen und Schwenkbiegen u.ä. nur begrenzte Abmessungen haben, müssen größere Behälter aus mehreren Behälterteilen zusammengesetzt werden. Hierbei ist gemäß der Erfindung jeder Behälterteil im Prinzip in derselben Weise ausgeführt und hergestellt worden, wie ein Behälter nach Anspruch 1.

Ein solcher Behälterteil besteht gemäß einer bevorzugten Ausführungsform der Erfindung jeweils aus drei zusammenhängendend eine rechteckige Flächeneinheit bildenden Mantelflächen, von welchen die beiden äußeren unter rechtem, stumpfem, gegebenenfalls auch unter spitzem Winkel zu einer aus mindestens einem Mantelflächenfortsatz angeformten, als Boden/Rückwand dienenden Behälterfläche angeformt sind, und aus einem aus an den freien Endbereichen der Mantelflächen vorgesehenen Mantelflächenfortsätzen durch Umformen, Anpassen und/oder Fügen angeformten, ins Innere des jeweiligen Behälterteils vorstehenden, umlaufenden Aufnahmeprofil.

Zur Fertigstellung eines größeren Behälters werden zwei gleich große Behälterteile entlang der Endkanten des Aufnahmeprofils und entlang von Kanten/Rändern an der mittleren Mantelfläche gegenüberliegenden Öffnungen durch Fügen fest miteinander verbunden. Auch bei einem aus zwei Behälterteilen zusammengesetzten Behälter ist gegebenenfalls die Öffnung, entlang welcher das ins Innere der beiden Behälterteile vorstehende Aufnahmeprofil angeformt ist, wiederum mittels eines deckel- oder klappenförmigen Abdeckteils verschließbar.

Falls noch größere Behälter benötigt werden, kann zwischen den beiden vorstehend beschriebenen Behälterteilen mindestens ein aus drei zusammenhängend eine rechteckige Flächeneinheit bildenden Mantelflächen gebildetetes Zwischenbehälterteil eingefügt werden, dessen beide äußeren Mantelflächen zu der mittleren Mantelfläche so angeformt sind, daß die (seitlichen) Öffnungen des Zwischenbehälterteils dieselben Abmessungen wie die Öffnungen der beiden Behälterteile haben. Um ein geschlossenes Aufnahmeprofil zu erhalten, müssen die angeformten Aufnahmeprofile des Zwischenbehälterteils exakt den Aufnahmeprofilen der beiden äußeren Behälterteile entsprechen.

Gemäß der Erfindung können somit sehr variabel gestaltete Behälter unterschiedlicher Größe'mit einem im Vergleich zu den herkömmlichen Verfahren geringen Arbeits- und Kostenaufwand hergestellt werden. Obendrein sind gegenüber den herkömmlichen Herstellungsmethoden bei den gemäß der Erfindung hergestellten Behältern die Fügelängen erheblich kürzer, was insbesondere darauf zurückzuführen ist, daß die weitgehend beliebig gestaltbaren Aufnahmeprofile für Dichtungen oder auch Anbindungsprofile bereits an den Endbereichen der Mantelflächen angeformt sind, und nicht zusätzlich befestigt und/oder umständlich ein- bzw. angesetzt werden müssen.

Ein weiterer besonders hervorzuhebender Vorteil bei den verschiedenen Ausführungsformen der sehr unterschiedlich groß ausführbaren Behälter besteht darin, daß die in Öffnungen des Behälters vorstehenden Aufnahmeprofile bzw. -profilabschnitte bereits angeformt sind und in den Eck- oder Randbereichen nur noch angepaßt werden müssen. Auch hier sind die vorzunehmenden Fügelängen im Vergleich zu den herkömmlichen Herstellungsmethoden erheblich kürzer und befinden sich im allgemeinen an leicht zugänglichen Stellen.

Im Hinblick auf die eingangs bereits angeführten Anforderungen an die Hygiene bei Verwenden der Behälter beispielsweise in Verbindung mit medizinisch technischen Geräten, im Gastronomiebereich, ebenso auch bei Haushaltsgeräten und ähnlich kritischen Einsatzgebieten sind bei den gemäß der Erfindung ausgeführten Behältern die Übergangsbereiche zwischen den einzelnen Mantelflächen untereinander und/oder auch zwischen den Mantelflächen und den jeweiligen boden-/rückseitigen Flächen bzw. Behälterteilflächen und den Übergangsbereichen zu den Aufnahmeprofilen als gewölbte Flächenbereiche und/oder in den Übergangsbereichen zu den boden- oder rückseitigen Flächenbereichen bzw. einem Aufnahmeprofil oder Aufnahmeprofilabschnitten in den jeweiligen "Eckbereichen" als im wesentlichen kugeloberflächen-segmentförmige Flächenbereiche ausgeführt.

Hierbei können insbesondere die gewölbten Bereiche, in gewissem Umfang auch die im wesentlichen kugeloberflächensegmentförmigen Bereiche gleichmäßige oder sich ändernde Radien aufweisen, die in der Größenordnung eines Vielfachen der Dicke der umformbaren Materialplatinen liegen. Folglich können die vorerwähnten Übergangsbereiche zwischen den einzelnen Flächen ohne Schwierigkeiten mit entsprechenden Reinigungsmitteln gereinigt bzw. behandelt werden, ohne daß sich insbesondere in den Ecken und/oder in Bereichen, in welchen bei auf herkömmliche Weise hergestellten Behältern die Seitenund Bodenflächen unter rechtem Winkel aufeinanderstoßen, Verunreinigungen festsetzen, die häufig nur mit speziellen Geräten und entsprechend großer Sorgfalt zeitaufwendig beseitigt werden können.

Ferner können gemäß der Erfindung die Kanäle von Aufnahmeprofilen in den "Eckbereichen" mit entsprechend bemessenen Radien ausgeführt sein. Somit sind gemäß der Erfindung ausgeführte Behälter nicht nur, wie bereits erwähnt, in Verbindung mit medizinisch technischen Geräten und bei Haushaltsgeräten sowie in der Gastronomie, sondern auch in Verbindung mit kälte-, wärme- und/oder klimatechnischen Apparaten, ja sogar im Rahmenbau und verwandten Gebieten einsetzbar.

Nachfolgend wird die Erfindung anhand von bevorzugten Ausführunsgformen unter Bezugnahme auf die anliegenden Zeichnungen im einzelnen erläutert. Es zeigen:
- Fig.1a: in schematischer perspektivischer Darstellung eine bevorzugte Ausführungsform eines fertiggestellten Behälters mit in eine Öffnung vorstehendem Aufnahmeprofil;
- Fig.1b: die Abwicklung des in Fig.1a dargestellten Behälters;
- Fig.1c: eine der Fig.1b entsprechende Abwicklung für einen Behälter mit zwei einander gegenüberliegenden Öffnungen;
- Fig.2a: eine schematische Draufsicht auf einen "Eckbereich" in Form eines kugeloberflächensegmentförmigen Flächenbereichs und einen mit einem entsprechend bemessenen Radius ausgeführten Teil eines Aufnahmeprofilkanals;
- Fig.2b: ebenfalls einen als kugeloberflächensegmentförmigen Flächenbereich ausgeführten "Eckbereich" und einem im Unterschied zu Fig.2a rechtwinklig ausgelegten Aufnahmeprofilkanal;
- Fig.3a: in schematischer perspektivischer Darstellung eine Ausführungsform von zwei vorzugsweise gleich großen Behälterteilen;
- Fig.3b: zusätzlich zu den in Fig.3a dargestellten Behälterteilen einen zwischen diesen einfügbaren Zwischenbehälterteil;

In Fig.1 sind in einer schematischen perspektivischen Darstellung ein in seiner Gesamtheit mit 1 bezeichneter quaderförmiger Behälter 1 und in Fig.1b die entsprechende Abwicklung dargestellt. Der Behälter 1 hat, wie auch der Abwicklung in Fig.1b zu entnehmen ist, insgesamt vier Mantelflächen, nämlich drei in sich geschlossene Mantelflächen 10₁ bis 10₃ und eine aus zwei Mantelflächenhälften 10₄₁ und 10₄₂ gebildete vierte Mantelfläche.

Die beiden Mantelflächenhälften 10₄₁ und 10₄₂ sind wie in Fig.1a dargestellt, entlang ihrer Längskante 4_{1b} gefügt. Selbstverständlich braucht die vierte Fläche nicht aus zwei gleich großen Hälften zusammengefügt sein, sondern kann genauso gut auch aus zwei ungleich großen Teilflächen bestehen. Zweckmäßigerweise sollte jedoch eine geteilte Fläche, hier die vierte Fläche so geteilt sein, daß der Fügevorgang nicht im Übergangsbereich zwischen zwei Mantelflächen vorgenommen werden muß.

Der quaderförmige Behälter 1 hat rückseitig eine aus Mantelflächenfortsätzen 11₁ und 11₂ (Fig.lb) durch Fügen zusammengesetzte in sich geschlossene Fläche. Auf der den Mantelflächenfortsätzen 11₁ und 11₂ gegenüberliegenden Längsseite der Abwicklung 100 sind weitere Mantelflächenfortsätze 11₃ vorgesehen, zwischen welchen jeweils Ausschnitte 101 ausgebildet sind, deren spezielle Ausgestaltung und Bemessung von der Form in den "Eckbereichen" auszubildenden kugeloberflächensegmentförmigen Flächenbereichen 7 und von der Form des Aufnahmeprofils abhängt.

In Fig.1b sind durch dünne Linien im Bereich der Mantelflächenfortsätze 11₃ Übergangsbereiche von Aufnahmeprofilabschnitten 3₁ bis 3₄ (Fig.1a) zu den vier Mantelflächen 10₁ bis 10₄₂ angedeutet, weshalb die Bezugszeichen 3₁ bis 3₄ in Fig.1b in Klammern gesetzt sind. Die vier in Fig.1a schematisch angedeuteten Aufnahmeprofilabschnitten 3₁ bis 3₄ sind zu einem Aufnahmeprofil 3 zusammengesetzt, das in Fig.1a ins Innere einer an der Vorderseite des Behälters 1 durch einen Pfeil 2 angedeuteten Öffnung vorsteht.

In Fig.1a sind ebenfalls durch dünne Linien die Übergangsbereiche zwischen den Mantelflächen 10₁ bis 10₄₂ untereinander, zwischen diesen Mantelflächen und der boden-/rückseitigen Fläche bzw. dem Aufnahmeprofil 3 oder den Aufnahmeprofilabschnitten 3₁ bis 3₄ angedeutet, die vorzugsweise als gewölbte Flächenbereiche 6 ausgeführt sind, was deutlicher beispielsweise in entsprechenden Übergangsbereichen 6 in Fig.3a wiedergegeben ist. Die gewölbten Flächenbereiche 6 können einen gleichbleibenden Radius oder auch sich ändernde Radien aufweisen, die im allgemeinen in der Größenordnung eines Vielfachen der Dicke der umformbaren Materialplatine liegen, aus welcher die Abwicklung 100 ausgeschnitten ist.

Ferner ist das Aufnahmeprofil 3 in Fig.1a in den Übergangsbereichen zwischen den vier Aufnahmeprofilabschnitten 3₁ bis 3₄ gerundet ausgeführt. Eine Detaildarstellung eines in den "Eckbereichen" gerundet ausgebildeten Übergangs eines Aufnahmeprofilkanals 32 ist in Fig.2a dargestellt. Ferner ist in Fig.2a in Draufsicht ein Übergangsbereich zwischen zwei Mantelflächen, beispielsweise 10₁ und 10₄₂ sowie dem angeformten Aufnahmeprofil 3 dargestellt, das im wesentlichen auch als kugeloberflächensegmentförmiger Flächenbereich 7 ausgeführt ist, was ebenfalls wieder deutlicher beispielsweise in entsprechenden Übergangsbereichen 7 in Fig.3a wiedergegeben ist.

Wie in Fig.2b dargestellt, kann ein Kanal eines Aufnahmeprofils auch als ein rechtwinklig verlaufender Kanal 32' ausgeführt sein.

Die in Fig.1c wiedergegebene Abwicklung 100' unterscheidet sich von der in Fig.1b dargestellten Abwicklung lediglich dadurch, daß an der den Ausschnitten 101 gegenüberliegenden Längsseite der Abwicklung 100' lediglich verhältnismäßig schmale Mantelflächenfortsätze 11₂ vorgesehen sind. Dies hat zur Folge, daß der aus der Abwicklung 100' dargestellte Behälter im Unterschied zu dem in Fig.1a hergestellten Behälter keine geschlossene Rückseite, sondern lediglich eine durch beispielsweise gewölbte und/oder anschließend ebene Flächenbereiche 6 umgeformten Mantelflächenfortsätze 11c verkleinerte Öffnung auf der Rückseite aufweist, während auf der Vorderseite, wie bei dem Behälter 1 in Fig.1a, ein dem Aufnahmeprofil 3 in Fig.1a entsprechendes Aufnahmeprofil ins Innere einer Öffnung an der Vorderseite eines dem Behälter 1 in Fig.1 ähnlichen Behälters vorsteht.

In Fig.3a sind zwei gleich große und in der Ausführung identische Behälterteile 1₁ dargestellt. Jeder Behälterteil 1₁ besteht aus drei Mantelflächen 10₂₀ bis 10₂₂ und einer dazwischen vorgesehenen, aus nicht näher bezeichneten Mantelflächenfortsätzen gefügten, einen Boden bildenden Behälterteilfläche 12. Hierbei sind in der Ausführungsform der Fig.3a die drei Mantelflächen 10₂₀ bis 10₂₂ rechtwinklig zueinander und rechtwinklig zu der in Fig.3a unteren bzw. bodenseitigen Mantelfläche 12 ausgerichtet.

Selbstverständlich könnten die beiden Mantelflächen 10₂₀ und 10₂₂ bei einer entsprechenden Anpassung der mittleren Mantelfläche 10₂₁ gegebenenfalls auch unter spitzem oder stumpfem Winkel bezüglich der aus Mantelflächenfortsätzen gefügten Behälterteilfläche 12 angeordnet sein. An nicht näher bezeichneten Endbereichen der Mantelflächen 10₂₀ bis 10₂₂ ist ein umlaufendes Aufnahmeprofil 3₂ₐ angeformt, das in der dargestellten Ausführungsform ins Innere des Behälterteils 1₁ vorsteht.

Auch bei den Behälterteilen 1₁ sind die Übergangsbereiche zwischen den Mantelflächen 10₂₀ bis 10₂₂, der Behälterteilfläche 12 und dem angeformten Aufnahmeprofil 3₂ₐ gewölbte Flächenbereiche 6, während die "Eckbereiche" zwischen den gewölbten Flächenbereichen der einzelnen Mantelflächen 10₂₀ bis 10₂₂ und dem angeformten Aufnahmeprofil 3₂₁ als im wesentlichen kugeloberflächensegmentförmige Flächenbereiche 7 ausgebildet sind. Der Kanalverlauf des Aufnahmeprofils 3₂ₐ entspricht dem in Fig.2b wiedergegebenen rechtwinkligen Verlauf des Kanals.

Durch Verbinden/Fügen der beiden Behälterteile 1₁ entlang der jeweils eine Öffnung 5₁ einschließenden Kanten 4 ist ein Behälter geschaffen, der beispielsweise in etwa das doppelte Volumen wie der in Fig.1a dargestellte Behälter la haben kann.

In Fig.3b ist zwischen den beiden Behälterteilen 1₁ der Fig.3a ein Zwischenbehälterteil 1₂ vorgesehen, das aus drei in der dargestellten Ausführungsform beispielsweise rechtwinklig zueinander angeordneten Behälterflächen 10₃₁ bis 10₃₃ gebildet ist, wobei an den freien, ebenfalls nicht näher bezeichneten Endbereichen der Mantelflächen 10₃₁ und 10₃₃ jeweils ins Innere des Zwischenbehälters 1₂ vorstehendes Aufnahmeprofilabschnitte 3_{2b} angeformt ist.

Wie der schematischen Darstellung in Fig.3b zu entnehmen ist, entsprechen die Abmessungen der beiden seitlichen Öffnungen 5₂ des Zwischenbehälters den entsprechenden Öffnungen 5₁ der Behälterteile 1₁; ebenso sind die Querschnitte der Aufnahmeprofile 3₂ₐ und 3_{2b} identisch, so daß durch Zusammenfügen der jeweiligen Kanten 4 der Behälterteile 1₁ und des Zwischenbehälters 1₂ ein Großbehälter herstellbar ist.

## Patentansprüche

1. Behälter aus umformbarem Material in Form einer in sich ebenen Platine, welche als mit einer Anzahl Ausschnitten versehene Abwicklung (100) des herzustellenden Behälters ausgeführt ist, wobei aus der als Abwicklung vorliegenden Platine nach Durchführen einer Anzahl von Umformungsschritten und Anpassungsvorgängen sowie nach Fügen von Stößen ein Behälter (1) fertiggestellt ist, wobei der Behälter (1) besteht aus einer Anzahl zusammenhängend eine rechteckige Flächeneinheit bildenden Mantelflächen (10₁ bis 10₃, 10₄₁, 10₄₂), aus einer aus an der einen Rechteckseite der rechteckigen Flächeneinheit vorgesehenen Mantelflächenfortsätzen (11₁, 11₂) angeformten, geschlossenen oder teilweise geschlossenen, boden/rückseitigen Fläche, und aus einem ins Behälterinnere vorstehenden, aus an der anderen Rechteckseite der rechteckigen Flächeneinheit vorgesehenen Mantelflächenfortsätzen (11₃) durch Umformen, Anpassen und/oder Fügen angeformten umlaufenden Profil, das in eine gegebenenfalls mittels mindestens eines deckel- oder klappenartigen Teils verschließbare Öffnung (2) vorsteht, **dadurch gekennzeichnet, dass** das umlaufende Profil als ein im Querschnitt etwa u- oder v- oder wannenförmiges Aufnahme/Anbindungsprofil (3; 3₁ bis 3₄) ausgebildet ist, und dass die Ausschnitte (101) so bemessen und ausgestaltet sind, dass die Eckbereiche zwischen den Mantelflächen (10₁ bis 10₃, 10₄₁, 10₄₂) und den profilbildenden Mantelflächenfortsätzen als kugeloberflächensegmentförmige Flächenbereiche (7) ausgebildet sind.

2. Behälter, bestehend aus zwei vorzugsweise gleichgroßen Behälterteilen (1₁) aus umformbarem Material in Form von jeweils einer in sich ebenen Platine, welche als mit einer Anzahl Ausschnitten versehene Abwicklung des herzustellenden Behälterteils ausgeführt ist, wobei, aus jeder als Abwicklung vorliegenden Platine nach Durchführen einer Anzahl von Umformungsschritten und Anpassungsvorgängen sowie nach Fügen von Stößen jeweils ein Behälterteil (1₁) fertiggestellt ist, wobei jeder Behälterteil (1₁) besteht aus drei zusammenhängend eine rechteckige Flächeneinheit bildenden Mantelflächen (10₂₀ bis 10₂₂), von denen die zwei äußeren (10₂₀, 10₂₂) unter rechtem, stumpfem, gegebenenfalls auch unter spitzem Winkel zu einer aus mindestens einem Mantelflächenfortsatz angeformten, als Boden/Rückwand dienenden Behälterteilfläche (12) angeformt sind, und einem aus an den freien Endbereichen der Mantelflächen (10₂₀ bis 10₂₂) vorgesehenen Mantelflächenfortsätzen durch Umformen, Anpassen und/oder Fügen angeformten, ins Innere des jeweiligen Behälterteils (1₁) vorstehenden, umlaufenden Profil (3₂ₐ), wobei die beiden Behälterteile (1₁) entlang der Endkanten des Profils (3₂ₐ) und entlang von Kanten/Rändern (4) an der mittleren Mantelfläche (10₂₁) gegenüberliegenden Öffnungen (5₁) durch Fügen fest miteinander verbunden sind, und gegebenenfalls die Öffnung, entlang welcher das ins Innere der beiden Behälterteile (10₁) vorstehende Profil (3₂ₐ) angeformt ist, mittels mindestens eines deckeloder klappenförmigen Teils verschließbar ist, **dadurch gekennzeichnet, dass**
das umlaufende Profil (3₂ₐ) jedes Behälterteils (1₁) als ein im Querschnitt etwa u- oder v- oder wannenförmiges Aufnahme/Anbindungsprofil (3₂ₐ) ausgebildet ist, und dass die Ausschnitte so bemessen und ausgestaltet sind, dass die Eckbereiche zwischen den Mantelflächen und den profilbildenden Mantelflächenfortsätzen als kugeloberflächensegmentförmige Flächenbereiche ausgebildet sind.

3. Behälter nach Anspruch 2, **dadurch gekennzeichnet, dass** zwischen den zwei Behälterteilen (1₁) mindestens ein aus drei zusammenhängend eine rechteckige Flächeneinheit bildenden Mantelflächen (10₃₁ bis 10₃₃) gebildetes Zwischenbehälterteil (1₂) durch Fügen eingesetzt ist, dessen beide äußeren Mantelflächen (10₃₁, 10₃₃) zu der mittleren Mantelfläche (10₃₂) so angeformt sind, dass die (seitlichen) Öffnungen (5₂) des Zwischenbehälterteils (1₂) dieselben Abmessungen wie die Öffnungen (5₁) der beiden Behälterteile (1₁) haben und
an den freien Endbereichen der zwei äußeren Mantelflächen (10₃₁, 10₃₃) des Zwischenbehälterteils (1₂) jeweils dem Aufnahmeprofil (3₂ₐ) der beiden Behälterteile (1₁) exakt entsprechende Aufnahmeprofilabschnitte (3_{2b}) durch Umformen, Anpassen und/oder Fügen angeformt sind, wobei gegebenenfalls die von den Aufnahmeprofilen (3₂ₐ, 3_{2b}) begrenzte Öffnung mittels mindestens eines deckel- oder klappenförmigen Abdeckteils verschließbar ist.

4. Behälter nach einem der vorhergehenden Ansprüche, **dadurch gekennzeichnet, daß** die Übergangsbereiche zwischen den Mantelflächen (10₁ bis 10₃, 10₄₁, 10₄₂; 10₂₀ bis 10₂₂; 10₃₁ bis 10₃₃) untereinander, zwischen diesen Mantelflächen und den an ihnen vorgesehenen Mantelflächenfortsätzen und/oder dem Aufnahmeprofil (3₂ₐ) als gewölbte Flächenbereiche (6) sowie an den jeweiligen Eckbereichen als im wesentlichen kugeloberflächen-segmentförmige Flächenbereiche (7) ausgebildet sind.

5. Behälter nach einem der vorhergehenden Ansprüche, **dadurch gekennzeichnet, daß** die gewölbten Flächenbereiche (6) gleichmäßige oder sich ändernde Radien in der Größenordnung eines Vielfachen der Dicke der umformbaren Materialplatine aufweisen.

6. Behälter nach einem der vorhergehenden Ansprüche, **dadurch gekennzeichnet, daß** die Kanäle der Aufnahmeprofile (3) in den Eckbereichen mit entsprechend bemessenen Radien (32) oder rechtwinklig (32') ausgeführt sind.

## Claims

1. A receptacle of formable material in the form of an inherently flat blank configured as a flat projection (100) of the receptacle to be fabricated, provided with a plurality of notches, from which following implementation of a plurality of forming steps and adaptation and joining procedures a receptacle (1) is completed, said receptacle (1) comprising a plurality of continuous side wall sections (10₁ to 10₃, 10₄₁, 10₄₂) forming a rectangular sided unit, a bottom/rear end section formed, closed or partly closed of side wall section projections (11₁, 11₂) provided at one end of said rectangular sided unit, and a rimming profile of side wall section projections (11₃) protruding into the receptacle interior formed, adapted and/or joined at the other end of said rectangular sided unit to protrude into an opening (2) closable, where required, by means of at least one cover or lid-type part, **characterized in that** said rimming profile is configured as a mounting/attachment profile (3;3₁ to 3₄) of roughly U, V or trough-shaped cross-section and that said notches (101) are dimensioned and configured so that the corner portions between said side wall sections (10₁ to 10₃, 10₄₁, 10₄₂) and the profile-forming side wall section projections are configured as spherically segmented portions (7).

2. A receptacle comprising two preferably equally dimensioned component parts (1₁) of formable material each in the form of an inherently flat blank configured as a flat projection of the receptacle component part to be fabricated, provided with a plurality of notches, from which following implementation of a plurality of forming steps and adaptation and joining procedures each receptacle component part (1₁) is completed, each receptacle component part (1₁) comprising three continuous side wall sections (10₂₀ to 10₂₂) forming a rectangular sided unit, of which the two outer sections (10₂₀, 10₂₂) are formed at a right, obtuse, optionally also acute, angle into a section (12) of the receptacle serving as the bottom/rear end section, and a rimming profile (3₂ₐ) of side wall section projections protruding into the interior of each receptacle component part (1₁) formed, adapted and/or jointed at the free end portions of said side wall sections (10₂₀ to 10₂₂), said two receptacle component parts (1₁) being fixedly interconnected along the rims of said profile (3₂ₐ) and along the edges/rims (4) of the openings (5₁) opposite the middle side wall section (10₂₁) and optionally the opening along which the profile (3₂ₐ) protruding into the interior of said two receptacle component parts (10₁) being closable by means of at least one cover or lid-type part, **characterized in that** said rimming profile (3₂ₐ) of each receptacle component part (1₁) is configured as a mounting/attachment profile (3₂ₐ) of roughly U, V or trough-shaped cross-section and that said notches are dimensioned and configured so that the corner portions between said side wall sections and the profile-forming side wall section projections are configured as spherically segmented portions.

3. The receptacle as set forth in claim 2, **characterized in that** inserted between said two receptacle component parts (1₁) is at least one intermediate receptacle component part (1₂) formed of three continuous side wall sections (10₃₁ to 10₃₃) forming a rectangular sided unit by being joined together, whose two outer side wall sections (10₃₁, 10₃₃) are formed relative to the middle side wall section (10₃₂) so that the (end) openings (5₂) of the intermediate receptacle component part (1₂) have the same dimensions as the openings (5₁) of the two receptacle component parts (1₁) and mounting profile sections (3_{2b}) are formed by forming, adapting and/or joining at the free end portions of the two outer side wall sections (10₃₁, 10₃₃) of said intermediate receptacle component part (12) each precisely corresponding to the mounting profile (3₂ₐ) of said two receptacle component parts (1₁), the opening defined by said mounting profiles (3₂ₐ, 3_{2b}) being optionally closable by means of at least one cover or lid-type part.

4. The receptacle as set forth in any of the preceding claims, **characterized in that** the transitional portions between said side wall sections (10₁ to 10₃, 10₄₁, 10₄₂; 10₂₀ to 10₂₂; 10₃₁ to 10₃₃) are each configured between said side wall sections and the projections provided thereon and/or the mounting profile (3₂ₐ) as curved portions (6) but at each of the corner portions as substantially spherically segmented portions (7).

5. The receptacle as set forth in any of the preceding claims, **characterized in that** said curved portions (6) comprise radii constant or changing by a magnitude in accordance with a multiple of the thickness of the formable blank.

6. The receptacle as set forth in any of the preceding claims, **characterized in that** the channels of the mounting profiles (3) are configured in said corner portions with correspondingly dimensioned radii (32) or right-angled (32').

## Revendications

1. Récipient en matériau déformable sous forme de platine plane en elle-même qui est réalisée sous forme de développement (100) pourvu d'un certain nombre de découpes du récipient à réaliser, un récipient (1) étant réalisé à partir de la platine qui se présente comme développement après exécution d'un certain nombre d'étapes de déformation et d'opérations d'adaptation ainsi qu'après assemblage de jointures, le récipient (1) étant constitué par un certain nombre de surfaces enveloppes (10₁ à 10₃, 10₄₁, 10₄₂) formant ensemble une unité de surface rectangulaire, par une surface fermée ou partiellement fermée du côté fond/arrière conformée à partir de prolongements de surface enveloppe (11₁, 11₂) prévus sur l'un des côtés du rectangle de l'unité de surface rectangulaire et par un profilé périphérique pénétrant dans l'intérieur du récipient, conformé par déformation, adaptation et/ou jointure de prolongements de surface enveloppe (11₃) prévus sur l'autre côté du rectangle de l'unité de surface rectangulaire, profilé qui fait saillie dans une ouverture (2) susceptible d'être fermée le cas échéant au moyen d'au moins une partie en forme de couvercle ou de volet, **caractérisé en ce que** le profilé périphérique est réalisé sous la forme d'un profilé de réception/rattachement (3 ; 3₁ à 3₄) de section approximativement en forme de U ou de V ou de cuvette, et **en ce que** les découpes (101) sont dimensionnées et ménagées de telle sorte que les zones de coin entre les surfaces enveloppes (10₁ à 10₃, 10₄₁, 10₄₂) et les prolongements de surface enveloppe formant le profilé sont réalisées sous forme de zones de surface (7) en forme de segment à surface sphérique.

2. Récipient constitué par deux parties de récipient (1₁) de préférence de taille égale en matériau déformable sous forme de platine respective plane en elle-même, chacune étant réalisée sous forme de développement, pourvu d'un certain nombre de découpes, de la partie de récipient à réaliser, une partie de récipient (1₁) étant réalisée à partir de chaque platine se présentant comme développement après exécution d'un certain nombre d'étapes de déformation et d'opérations d'adaptation ainsi qu'après assemblage de jointures, chaque partie de récipient (1₁) étant constituée par trois surfaces enveloppes (10₂₀ à 10₂₂) formant ensemble une unité de surface rectangulaire, parmi lesquelles les deux surfaces extérieures (10₂₀, 10₂₂) sont conformées sous un angle droit, obtus, le cas échéant également aigu pour former une surface partielle de récipient (12) conformée à partir d'au moins un prolongement de surface enveloppe et servant de fond/paroi arrière, et par un profilé périphérique (3₂ₐ) pénétrant dans l'intérieur de la partie de récipient respective (1₁) et conformé par déformation, adaptation et/ou jointure de prolongements de surface enveloppe prévus sur les zones d'extrémité libres des surfaces enveloppes (10₂₀ à 10₂₂), les deux parties de récipient (1₁) étant fermement reliées entre elles par assemblage le long des arêtes d'extrémité du profilé (3₂ₐ) et le long d'arêtes/bords (4) au niveau d'ouvertures (5₁) opposées à la surface enveloppe médiane (10₂₁), et le cas échéant l'ouverture, le long de laquelle est conformé le profilé (3₂ₐ) pénétrant dans l'intérieur des deux parties de récipient (10₁), est susceptible d'être fermée au moyen d'au moins une partie en forme de couvercle ou de volet, **caractérisé en ce que** le profilé périphérique (3₂ₐ) de chaque partie de récipient (1₁) est réalisé sous la forme d'un profilé de réception/rattachement (3₂ₐ) de section approximativement en forme de U ou de V ou de cuvette, et **en ce que** les découpes sont dimensionnées et ménagées de telle sorte que les zones de coin entre les surfaces enveloppes et les prolongements de surface enveloppe formant le profilé sont réalisées sous forme de zones de surface en forme de segment à surface sphérique.

3. Récipient selon la revendication 2, **caractérisé en ce qu'**une partie de récipient intermédiaire (1₂) formée à partir d'au moins trois surfaces enveloppes (10₃₁ à 10₃₃) formant ensemble une unité de surface rectangulaire est mis en place par assemblage entre les deux parties de récipient (1₁), partie de récipient intermédiaire dont les deux surfaces enveloppes extérieures (10₃₁, 10₃₃) sont conformées par rapport à la surface enveloppe médiane (10₃₂) de telle sorte que les ouvertures (latérales) (5₂) de la partie de récipient intermédiaire (1₂) ont les mêmes dimensions que les ouvertures (5₁) des deux parties de récipient (1₁), et **en ce que** des tronçons de profilé de récipient (3_{2b}) qui correspondent exactement au profilé de récipient respectif (3₂ₐ) des deux parties de récipient (1₁) sont conformés par déformation, adaptation et/ou jointure sur les zones d'extrémité libres des deux surfaces enveloppes extérieures (10₃₁, 10₃₃) de la partie intermédiaire (1₂), l'ouverture délimitée par les profilés de récipient (3₂ₐ, 3_{2b}) pouvant le cas échéant être fermée au moyen d'au moins une partie de couverture en forme de couvercle ou de volet.

4. Récipient selon l'une des revendications précédentes, **caractérisé en ce que** les zones de transition entre les surfaces enveloppes (10₁ à 10₃, 10₄₁, 10₄₂ ; 10₂₀ à 10₂₂ ; 10₃₁ à 10₃₃), entre ces surfaces enveloppes et des prolongements de surface enveloppe prévus sur celles-ci et/ou le profilé de récipient (3₂ₐ) sont réalisées sous forme de zones de surface bombées (6) ainsi que sous forme de zones de surface (7) sensiblement en forme de segments à surface sphérique dans les zones de coin respectives.

5. Récipient selon l'une des revendications précédentes, **caractérisé en ce que** les zones de surface bombées (6) présentent des rayons constants ou variables de l'ordre de grandeur d'un multiple de l'épaisseur de la platine en matériau déformable.

6. Récipient selon l'une des revendications précédentes, **caractérisé en ce que** les canaux des profilés de réception (3) dans les zones de coin sont réalisés avec des rayons (32) de dimensions correspondantes ou bien à angle droit (32').
